# EUROPÄISCHE PATENTANMELDUNG

(11) **EP 4 733 479 A1**
(43) Veröffentlichungstag der Anmeldung: **29.04.2026**
(21) Anmeldenummer: 25204662.8
(22) Anmeldetag: 25.09.2025
(51) Int. Cl.: E02B 1/00, E02B 17/00, E02D 13/00

(54) **OFFSHORE-LÄRMSCHUTZSYSTEM UND VERFAHREN ZUM BETREIBEN DES LÄRMSCHUTZSYSTEMS**

(30) Priorität: 25.10.2024 DE 102024131244
(71) Anmelder: RWE Offshore Wind GmbH, 45141 Essen (DE)
(72) Erfinder: Stoltenberg, Tim, 45130 Essen (DE)
(74) Vertreter: Cohausz & Florack

(57) **Zusammenfassung**

Offshore-Lärmschutzsystem mit zumindest einer Lärmschutzplattform, die zum zumindest teilweisen umlaufenden Umschließen einer Gründungsstruktur gebildet ist, zumindest einer Transportplattform, die zum schwimmenden Transport der Lärmschutzplattform gebildet ist, zumindest einem Befestigungsmitteln, das zum lösbaren Verbinden der Lärmschutzplattform mit der Transportplattform gebildet ist, wobei an der Lärmschutzplattform Lärmschutzmittel befestigt sind.

## Beschreibung

Der Gegenstand betrifft ein Offshore-Lärmschutzsystem. Der Gegenstand betrifft weiter ein Verfahren zum Betreiben eines Offshore-Lärmschutzsystems. Diese dienen insbesondere zur Minderung von Lärmemissionen beim Rammen von Fundamenten im Offshore Bereich, insbesondere von Monopiles oder Jackets, für Offshore-Windkraftanlagen.

Beim Bau solcher Anlagen werden große Stahlpfähle (Monopiles) oder Jackets in den Meeresboden gerammt, um der Windkraftanlage die nötige Stabilität gegen Wind und Wellen zu gewährleisten. Der Rammvorgang ist dabei mit erheblichen Schallemissionen verbunden, die sowohl über Wasser als auch durch das Wasser hindurch auf den Meeresboden und in die Umgebung abgegeben werden. Der Gegenstand bezieht sich auf die Schallemissionen unter Wasser, also den Schallschutz für den Wasserschall. Diese Schallemissionen können erhebliche negative Auswirkungen auf die maritime Fauna, insbesondere auf marine Säugetiere wie Wale und Delfine, haben. Um den ökologischen Anforderungen und internationalen Schutzrichtlinien zu entsprechen, ist es daher notwendig, Technologien zu entwickeln, die die Lärmemissionen während des Rammvorgangs wirksam reduzieren.

Bekannte Technologien zur Lärmminderung während des Rammvorgangs umfassen unter anderem Blasenschleiersysteme, Hydroschalldämpfer, Resonatoren sowie die Verwendung von Dämpfungsmänteln (Cofferdam) und schallgeminderten Rammverfahren/Vibrationsverfahren.

Die Verwendung von Blasenschleiersystemen (Bubble Curtains) ist eine bekannte Technologie zur Minderung der Unterwasserlärmemissionen während des Rammvorgangs. Bei diesen Systemen wird durch einen perforierten Schlauch, der ringförmig um den Ort der Rammung am Meeresboden ausgelegt ist, Luft in Form von feinen Blasen in das Wasser eingebracht. Diese aufsteigenden Luftblasen bilden eine geschlossene oder halbgeschlossene Blasenschicht um die zu rammende Pfähle. Blasenschleiersysteme erzeugen demgemäß durch die Einleitung von Luftblasen eine Barriere, die den Schall dämpft und eine Ausbreitung unter Wasser reduziert. Die Blasenschicht absorbiert, reflektiert und/oder streut den Schall auf seinem Weg durch das Wasser. Dies führt zu einer Reduktion der Schallintensität und damit zu einer verringerten Lärmbelastung für die maritime Umgebung außerhalb der ringförmigen Blasenschicht.

Jedoch weist die Blasenschleiermethode erhebliche Nachteile auf. Einer der wesentlichen Nachteile besteht in der Komplexität und dem Aufwand für die Installation und den Betrieb eines Blasenschleiersystems. Die Installation erfordert den Einsatz von spezialisierten Schiffen und Ausrüstung sowie die genaue Platzierung des perforierten Schlauches, was zu erheblichen logistischen Herausforderungen und hohen Betriebskosten führen kann.

Die Verwendung von Dämpfungsmänteln stellt eine weitere Technologie zur Reduktion von Unterwasserlärm während des Rammvorgangs von Offshore-Fundamenten dar. Dämpfungsmäntel bestehen in der Regel aus flexiblen, schallabsorbierenden Materialien, die in Form eines zylinderförmigen Mantels um den zu rammenden Pfahl herum angebracht werden. Diese Mäntel wirken als physische Barriere, die Schallwellen direkt am Ort ihrer Entstehung abfängt, absorbiert und streut. Der Innenraum des Cofferdams wird teilweise mit Luft gefüllt. Durch die Luftschicht im Inneren des Cofferdams wird die Schallausbreitung im Wasser reduziert, da die Schallwellen an der Luft-Wasser-Grenze gebrochen und reflektiert werden. Der Lärmpegel im Wasser wird reduziert, bevor er sich in die Umgebung ausbreiten kann. Der Dämpfungsmantel umhüllt dabei einen Teil des Monopiles bis zur Wasseroberfläche. Der Dämpfungsmantel kann bei Bedarf bis auf den Meeresboden reichen.

Jedoch hat der Einsatz von Cofferdämmen auch signifikante Nachteile. Ein wesentlicher Nachteil besteht darin, dass der Cofferdam direkt am Installationsort des zu rammenden Pfahls aufgebaut und abgedichtet werden muss, was einen hohen Aufwand an Zeit und Ressourcen erfordert. Die Installation ist aufgrund der großen und schweren Bauweise des Cofferdams komplex und muss unter Wasser stattfinden, was spezielle Ausrüstung und qualifiziertes Personal erfordert. Besonders unter rauen Wetterbedingungen oder bei starkem Wellengang kann die Errichtung und der Betrieb des Cofferdams herausfordernd und gefährlich sein.

Zudem muss der Cofferdam nach Abschluss des Rammvorgangs wieder demontiert und gegebenenfalls für den Einsatz an anderen Standorten transportiert werden. Dies führt zu weiteren logistischen und zeitlichen Herausforderungen. Die Konstruktion und das Material des Cofferdams sind außerdem hohen mechanischen Belastungen und potenziellen Beschädigungen während des Rammvorgangs ausgesetzt, was die Wartungs- und Reparaturkosten erhöhen kann.

Ein weiterer Nachteil besteht darin, dass Dämpfungsmäntel bereits auf dem Schiff, das den Monopile transportiert, mitgeführt werden müssen. Dies führt zu einem zusätzlichen Platzbedarf und Gewicht auf den Schiffen, die bereits für den Transport großer und schwerer Bauteile konzipiert sind. Die Lagerung und der Transport der Mäntel erfordern besondere Vorkehrungen, um Beschädigungen zu vermeiden und die Funktionalität der Materialien sicherzustellen. Außerdem können die notwendigen Vorrichtungen zur Anbringung und Anpassung des Mantels an den Monopile die Installationszeit verlängern und damit die Gesamtdauer des Offshore-Projekts erhöhen.

Dem Gegensand lag daher die Aufgabe zugrunden, verbesserte Verfahren und Vorrichtungen zur Lärmminderung zur Verfügung zu stellen, welche die Nachteile der unmittelbaren Installation und des erhöhten Logistikaufwands reduzieren, ohne die Effektivität der Schallreduktion zu beeinträchtigen.

Ferne wurde erkannt, dass bei zunehmender Größe von neuen Offshore Windparks die Gesamtschallbelastung zunimmt. Durch die gegenständliche Lösung soll eine zusätzliche Schallminderungsmaßnahme geschaffen werden.

Die zuvor genannte Aufgabe wird gegenständlich gelöst durch ein Offshore-Lärmschutzsystem mit zumindest einer Lärmschutzplattform, die zum zumindest teilweisen umlaufenden Umschließen einer Gründungsstruktur gebildet ist, zumindest einer Transportplattform, die zum schwimmenden Transport der Lärmschutzplattform gebildet ist, zumindest einem Befestigungsmitteln, das zum lösbaren Verbinden der Lärmschutzplattform mit der Transportplattform gebildet ist, wobei an der Lärmschutzplattform Lärmschutzmittel befestigt sind.

Mit Hilfe des gegenständlichen Lärmschutzsystems ist es möglich, eine Lärmschutzplattform bedarfsgerecht an eine Offshore Plattform heranzuführen. Es ist möglich, die Lärmschutzplattform vorübergehend im Bereich einer Offshore Baustelle zu errichten und zu betreiben, um nach Abschluss der Rammarbeiten die Lärmschutzplattform zu einer weiteren Baustelle zu transportieren. Das gegenständliche Lärmschutzsystem zeichnet sich dadurch aus, dass es mittels einer Transportplattform autonom mobil ist. Das bedeutet, dass die gegenständliche Lärmschutzplattform durch die Transportplattform auf See bewegt werden kann und z.B. von einem Hafen hin zu einer Offshore Baustelle transportiert werden kann.

Die Gründungsstruktur ist bevorzugt ein Pfahl, Monopile, Tripod, Jacket oder dergleichen, welche mittels Rammen in den Meeresboden gegründet wird. Andere Gründungsstrukturen, welche im Meeresboden gegründet werden, sind ebenfalls umfasst. Bevorzugt ist die Gründungsstruktur eine solche Struktur, die mittels Rammen oder Vibration in dem Meeresboden gegründet wird. Wenn nachfolgend von einer Baustelle die Rede ist, so kann damit der Bereich um die zu gründende Gründungsstruktur gemeint sein. Dieser Bereich mit einem Radius zwischen 10m und 100m, bevorzugt zwischen 10m und 30m um die Gründungsstruktur herum bemessen sein. Der Gegenstand ist geeignet für alle Gründungsverfahren, welche bei der Installation Schall erzeugen, sei es durch Rammen oder Vibrieren oder durch andere Maßnahmen.

An der Lärmschutzplattform ist ein Lärmschutzmittel befestigt. Das Lärmschutzmittel kann derart gebildet sein, dass es einen Bubble Curtain oder einen Cofferdam bilden kann. Das Lärmschutzmittel kann aus zu diesen Zwecken bekannten Elementen gebildet sein, ist gegenständlich aber mobil, flexibel und modular durch seine Verbindung zwischen der Lärmschutzplattform und der Transportplattform. Die Lärmschutzplattform und kann lösbar an der Transportplattform befestigt sind. Ein Lärmschutzmittel kann lösbar an der Lärmschutzplattform befestigt sein.

Nach dem Transport der Lärmschutzplattform zum Aufstellort kann die Lärmschutzplattform von der Transportplattform gelöst werden. Auch kann die Lärmschutzplattform unter Wasser abgesenkt werden und zum Meeresgrund sinken. Die Lärmschutzmittel, die an der Lärmschutzplattform angeordnet sind, können dann aktiviert werden und z.B. einen Bubble Curtain ausbilden. Auch können die Lärmschutzmittel in der Art eines Cofferdams um die Baustelle herum angeordnet werden, z.B. mit einem nachfolgend beschriebenen Vorhang, insbesondere aus einem Wasserschall absorbierenden Material, insbesondere aus einem porösen Material. Der Vorhang oder der Bubble Curtain kann vom Meeresboden bis zur Wasseroberfläche reichen und so den Wasserschall dämmen.

Die Transportplattform ist eine schwimmende, bevorzugt selbstfahrende Struktur, die bevorzugt eine modulare Bauweise aufweist. Die Transportplattform hat bevorzugt eine Tragstruktur, an der die Lärmschutzplattform angeordnet werden kann. Ferner kann die Transportplattform einen oder mehrere Hohlkörper (Schwimmer) zur Stabilisierung und Aufrechterhaltung des Auftriebs auf dem Wasser aufweisen. Diese Hohlkörper können so konzipiert sein, dass sie ballastiert werden können, um die Transportplattform in der Höhe anzupassen, abhängig von den Anforderungen der Ladung und den Wasserverhältnissen.

Auch die Lärmschutzplattform kann als schwimmende, bevorzugt modulare Plattform gebildet sein. Wie nachfolgend noch beschrieben, kann die Lärmschutzplattform auf den Meeresgrund abgelassen werden und wieder aufschwimmen.

Die Transportplattform ist kein klassisches Schiff ist, sondern eine spezialisierte Transportstruktur. Daher sind deren Betriebskosten geringer als bei herkömmlichen Schiffen (z. B. für den Rumpf und die Maschinen). Die Autonomie der Transportplattform reduziert die Notwendigkeit für große Crew-Besatzungen, was die Personal- und Logistikkosten weiter senkt.

Die Transportplattform kann über ein Antriebssystem verfügen, insbesondere ein hybrides Antriebssystem. Das Antriebssystem kann einen oder mehrere Elektromotoren aufweisen. An das Antriebssystem kann ein von der Transportplattform getragener Energiespeicher angeschlossen sein. Der Energiespeicher kann aus Akkumulatoren und/oder Brennstoffzellen gebildet sein. Zusätzlich oder alternativ kann das Antriebssystem von einem oder mehreren Generatoren, insbesondere dieselbetriebene Generatoren, die in einem Notfall als Backup-Energiequelle genutzt werden können, gespeist werden. Der Einsatz eines Antriebssystems mit Elektromotoren und optionalem Dieselgenerator reduziert den Treibstoffverbrauch und damit die CO₂-Emissionen, was den Umweltanforderungen moderner Offshore-Projekte gerecht wird. Zusätzlich kann die Transportplattform über erneuerbare Energiequellen wie Solarmodule oder Windturbinen auf der Transportplattform mit Strom versorgt werden, wodurch die Autonomie und die Umweltfreundlichkeit weiter gesteigert werden können.

Die Transportplattform kann mit einem Navigationssystem, insbesondere einem GPS, GLONASS oder Galileo Navigationssystem ausgestattet sein. Mit Hilfe des Navigationssystems kann das Lärmschutzsystem sicher und effizient von einem Hafen zu einer Offshore-Baustelle navigiert werden und zusätzlich kann eine exakte Platzierung des Lärmschutzsystem relativ zu dem zu rammenden Bauteil an der Baustelle erfolgen. Dank des Navigationssystems kann die Transportplattform effizient zwischen Hafen und Offshore-Baustelle navigieren. Diese Funktion minimiert menschliche Fehler und erhöht die Sicherheit, da sie präzise an schwierigen Offshore-Standorten positioniert werden kann. Auch bei widrigen Wetterbedingungen oder in stark befahrenen Gewässern bietet das Navigationssystems zudem Sicherheitsmechanismen, um Zusammenstöße oder gefährliche Manöver zu vermeiden.

Die zuvor genannte Aufgabe wird gegenständlich weiterhin gelöst durch ein Verfahren zum Betreiben eines solchen Offshore-Lärmschutzsystems, bei dem die Transportplattform mit der Lärmschutzplattform mittels der Befestigungsmittel lösbar gekoppelt wird, die Transportplattform anschließend zusammen mit der Lärmschutzplattform über Wasser zu einem Installationsort navigiert wird, die Befestigungsmittel gelöst und die Transportplattform von der Lärmschutzplattform entkoppelt wird, das Grundgerüst auf den Meeresboden versenkt wird und abschließend die Lärmschutzmittel aktiviert werden.

Gegenständlich wird auch beansprucht ein Offshore-Lärmschutzsystem mit zumindest einer Lärmschutzplattform, die zum zumindest teilweisen umlaufenden Umschließen einer Gründungsstruktur gebildet ist, wobei an der Lärmschutzplattform Lärmschutzmittel befestigt sind. Die Beschreibung der Lärmschutzmittel und der Lärmschutzplattform gilt auch für diese Alternative. Es kann auf eine Transportplattform verzichtet werden. Alles Ausführungen hier gelten entsprechend. Eine Transportplattform kann alternativ vorgesehen sein.

Im Folgenden werden verschiedene Ausführungsformen des/der Offshore-Lärmschutzsystems und des Verfahrens zum Betreiben des Offshore-Lärmschutzsystems beschrieben, wobei die einzelnen Ausführungsformen jeweils unabhängig voneinander für das Offshore- Lärmschutzsystems und das Verfahren gelten. Darüber hinaus können die einzelnen Ausführungsformen beliebig miteinander kombiniert werden.

Bei einer Ausführungsform wird vorgeschlagen, dass die Lärmschutzplattform zumindest ein Koppelelement aufweist, das zum lösbaren Verbinden der Lärmschutzplattform mit zumindest einem weiteren Koppelelement einer weiteren Lärmschutzplattform gebildet ist.

Das Koppelelement ist zum Verbinden von zwei oder mehr Lärmschutzplattformen gebildet. Das Koppelelement ermöglicht eine sichere und stabile Verbindung mehrerer Lärmschutzplattformen miteinander. Mittels des Koppelelements ist es möglich, zwei oder mehr Lärmschutzplattformen zu einem Lärmschutzsystem zu koppeln. Auch ist es möglich, zwei oder mehr Lärmschutzplattformen am Aufstellort, z.B. der Baustelle, miteinander zu verbinden. Zumindest teilweise umlaufend um die Baustelle oder die zu rammende Gründungstruktur können dann mehrere Lärmschutzplattformen platziert werden, um so einen größeren Winkelbereich um die Baustelle herum abzudecken.

Das Koppelelement ist bevorzugt derart gebildet, dass es dynamischen Kräften, die durch Wellenbewegungen, Strömungen etc. entstehen können, widersteht. Darüber hinaus erlaubt es eine einfache und schnelle Montage sowie Demontage der Lärmschutzplattformen, wodurch der Einsatz bei wechselnden Anforderungen erleichtert wird.

Das Koppelelement kann eine mechanischen Verriegelungseinheit aufweisen. Verbindungsarme, vorzugsweise aus Stahl, insbesondere einer korrosionsbeständigen Legierung können vorgesehen sein. Ein Koppelelement kann schwenkbar an einem oder beiden Enden der Lärmschutzplattformen befestigt sein Koppelelemente können Bolzen sowie hierzu komplementäre Buchsen aufweisen. Koppelelemente, insbesondere die Bolzen oder Verbindungsarme, können so gebildet sein, dass sie sich automatisch verriegeln, z.B. wenn sie in den Buchsen einrasten.

Neben der mechanischen Verriegelung kann eine zusätzliche Sicherungseinrichtung vorgesehen sein. Die Sicherungseinrichtung kann aus Tauen, Spannseilen und/oder - ketten gebildet sein. Auch können die Koppelelemente aus Tauen, Spannseilen und/oder -ketten.

Zwei Koppelelemente können komplementär zueinander sein. Dann können sie an beliebigen Stellen der Lärmschutzplattformen angebracht werden, um mehrere Lärmschutzplattformen in verschiedenen Konfigurationen zu koppeln. Es ermöglicht sowohl eine lineare Verbindung (Kopplung von Lärmschutzplattform nebeneinander) als auch eine parallele Anordnung (hintereinander), je nach den spezifischen Anforderungen an den Lärmschutz. Auch kann eine Kopplung derart erfolgen, dass in einem Winkelabschnitt um die Baustelle herum zwei oder mehr Lärmschutzplattformen miteinander gekoppelt sind. Der Winkelabschnitt kann zwischen 5° und 360° liegen. Die Kopplung kann im schwimmenden oder im abgesenkten Zustand der Lärmschutzplattformen erfolgen.

Bei einer Ausführungsform wird vorgeschlagen, dass zumindest zwei Koppelelemente mittels Formschluss, insbesondere durch Verschraubung, Verzahnung oder Verriegelung miteinander verbindbar sind oder dass zumindest zwei Koppelelemente mittels Kraftschluss, insbesondere durch eine magnetische oder elektromagnetische Verbindung, miteinander verbindbar sind. Diese Verbindungen gewährleisten sowohl während des Transports als auch im stationären Betrieb eine stabile, zuverlässige und wieder lösbare Verbindung. So ist es beispielsweise möglich, dass zwei Lärmschutzplattformen miteinander verkoppelt sind und zumindest eine dieser Lärmschutzplattformen mit einer Transportplattform verbunden ist. Somit kann eine Transportplattform zum Transport von zumindest zwei Lärmschutzplattformen genutzt werden.

Eine formschlüssige Verbindung zeichnet sich durch ineinandergreifende Strukturen aus, die miteinander verbunden werden. Die Koppelelemente können mit Bohrungen versehen sein, durch welche Schrauben oder Bolzen geführt werden. Diese fixieren die Koppelelemente mechanisch miteinander Die Koppelelemente können auch mit Verzahnungen versehen sein, die ineinander greifen.

Im Gegensatz zur formschlüssigen Verbindung kann auch eine kraftschlüssige Verbindung, die auf der Übertragung von Kräften basiert, zwischen den Koppelelementen gebildet sein. Jedes Koppelelement kann mit einem Permanentmagneten oder bevorzugt einem Elektromagneten ausgestattet sein. Die Magnete können miteinander gekoppelt werden. Insbesondere bei der Verwendung von Elektromagneten kann die Kopplung durch zu oder Abschalten von Strom geschlossen oder gelöst werden. Dies ist besonders für temporäre oder flexible Einsätze geeignet.

Bei einer Ausführungsform wird vorgeschlagen, dass die Lärmschutzplattform ein mechanisch formstabiles, der Lärmschutzplattform formgebendes Grundgerüst (das auch als Gerüst bezeichnet werden kann) aufweist, wobei das Grundgerüst in seiner Längserstreckung bogenförmig oder gerade ist. An dem Grundgerüst kann das Lärmschutzmittel angeordnet sein. Das Grundgerüst kann mit einem Schwimmköper ausgestattet sein. Das Grundgerüst kann formstabil sein, insbesondere durch seine Gewichtskraft plastisch nicht verformbar sein. Das Grundgerüst hat eine gerade oder gebogene Form. Wenn zwei oder mehr Grundgerüste über die Koppelemente miteinander verbunden sein, können diese als Träger für die Lärmschutzmittel dienen, die umlaufend um die Baustelle aufgestellt werden. Die Lärmschutzplattform kann aus zumindest dem Grundgerüst und den Lärmschutzmitteln gebildet sein.

Bei einer Ausführungsform wird vorgeschlagen, dass die Lärmschutzmittel entlang der Längserstreckung des Grundgerüsts an dem Grundgerüst befestigt ist. Wie bereits erläutert, bildet das Grundgerüst die formgebende Struktur der Lärmschutzplattform und mithin der Lärmschutzmittel. An dem Grundgerüst sind die Lärmschutzmittel befestigt. Durch das Grundgerüst kann die Ausdehnung der Lärmschutzmittel definiert sein. Die Lärmschutzmittel können flexibel sein, insbesondere nicht formstabil.

Bei einer Ausführungsform wird vorgeschlagen, dass das Koppelelement an dem Grundgerüst angeordnet ist. Die Koppelelemente können an dem Grundgerüst angeordnet sein, so dass die Grundgerüste zueinander fixiert werden können. Anschließend können die Lärmschutzmittel aktiviert werden. Dadurch, dass diese entlang der Längserstreckung des Grundgerüst an diesem befestigt sind, gibt die Längserstreckung des Grundgerüsts auch die Längserstreckung der Lärmschutzmittel vor. Die nebeneinander angeordneten Grundgerüste können in einem Winkelabschnitt um die Baustelle herum überlappend angeordnet sein, so dass auch die Lärmschutzmittel überlappend sind. Dadurch wird ein in einem Winkelabschnitt vollständig geschlossener Lärmschutz gewährleistet. Der Winkelabschnitt kann zwischen 5° und 360° liegen. Die Überlappung kann einen Winkelabschnitt von 0,5° bis 2° umfassen.

Bei einer Ausführungsform wird vorgeschlagen, dass das Grundgerüst und/oder die Transportplattform einen Schwimmköper aufweist. Alternativ oder kumulativ wird vorgeschlagen, dass ein am Schwimmkörper angeordnetes Ventil einen Gasvolumenstrom in den und aus dem Schwimmkörper steuert. Wie bereits erläutert, kann die Lärmschutzplattform, insbesondere dessen Grundgerüst, mit einem Schwimmkörper ausgestattet sein. Über diesen Schwimmkörper kann ein Aufschwimmen oder Absinken der Lärmschutzplattform reguliert werden. Die Lärmschutzplattform kann das Grundgerüst und die Lärmschutzmittel aufweisen. Nach dem Transport an den Aufstellort kann die Lärmschutzplattform zum Meeresgrund abgelassen werden. Hierzu wird Gas aus dem Schwimmköper abgelassen. Somit ist kein ausreichender Auftrieb für die Lärmschutzplattform mehr gegeben ist. Nach Abschluss der Arbeiten kann der Schwimmköper mit Gas befüllt werden, so dass die Lärmschutzplattform wieder aufschwimmt und ggf. an einen anderen Ort transportiert werden kann. Wenn hier und nachfolgend von Gas die Rede ist, so kann damit ein Gasgemisch, z.B. Luft gemeint sein. Auch kann ein reines Gas gemeint sein. Das Gas kann aus einem Gasspeicher stammen. Das Gas, insbesondere Luft kann über einen Kompressor zugeführt werden.

Dasselbe gilt für den Schwimmköper an der Transportplattform. Wie eingangs bereits erläutert, kann durch Regulierung des Gasdrucks im Schwimmkörper die Lage der Transportplattform im Wasser reguliert werden.

Der Schwimmkörper kann als eine hohle, wasserdichte Struktur gebildet sein. Der Schwimmköper an der Transportplattform kann so gestaltet sein, dass er genügend Auftrieb erzeugt, um das Gewicht der Transportplattform und der damit verbundenen zumindest einen Lärmschutzplattform zu tragen. Der Schwimmköper an der Lärmschutzplattform kann so gestaltet sein, dass er genügend Auftrieb erzeugt, um das Gewicht des Grundgerüsts und der Lärmschutzmittel zu tragen.

Der Schwimmkörper kann aus Kunststoff, Verbundwerkstoff oder Metall gebildet sein. Das Material des Schwimmkörpers kann gegen Korrosion und mechanische Einwirkungen beständig sein. Der Schwimmkörper kann aus Materialien gefertigt sein, die besonders widerstandsfähig gegenüber den Bedingungen im Offshore-Einsatz sind, wie Salzwasser, UV-Strahlung und mechanischen Beanspruchungen durch Wellen und Strömungen. Häufig kommen hierfür Kunststoffe (z.B. Polyethylen), faserverstärkte Verbundwerkstoffe oder Stahllegierungen mit Korrosionsschutz zum Einsatz.

Der Schwimmkörper kann unter der Transportplattform/Lärmschutzplattform angebracht sein oder seitlich davon als Ausleger. Der Schwimmkörper kann in mehreren Segmenten aufgebaut sein, die bei Bedarf erweitert oder verkleinert werden können, um den Auftrieb individuell an die Anforderungen der Plattform anzupassen.

Zur Erhöhung der strukturellen Stabilität kann der Schwimmkörper mit internen Versteifungen oder Verstärkungen versehen sein. Diese sorgen dafür, dass der Schwimmkörper auch bei hohem Druck oder mechanischen Belastungen stabil bleibt.

Der Schwimmkörper kann über das Ventil mit einer variablen Ballastierung ausgestattet sein, bei der Gas in das Innere des Schwimmkörpers gepumpt oder abgelassen werden kann. Dadurch kann die Eintauchtiefe und der Auftrieb der Transportplattform/Lärmschutzplattform an die jeweiligen Last- und Umweltbedingungen angepasst werden.

Die Ballastierung kann durch ein System gesteuert werden, das anhand von Sensoren die Lastverteilung und das Gleichgewicht der
Transportplattform/Lärmschutzplattform überwacht und bei Bedarf Gas in den Schwimmkörper hinein- oder herauspumpt. Auch kann ein Tarieren der Transportplattform/Lärmschutzplattform durch Befüllen oder Ablassen von Gas in/aus einem Schwimmkörper erfolgen.

Bei einer Ausführungsform wird vorgeschlagen, dass das Grundgerüst zumindest ein Ballastgewicht aufweist, um ein Absinken des Grundgerüsts unter die Wasseroberfläche zu bewirken. Um sicherzustellen, dass die Lärmschutzplattform zum Meeresboden absinkt, wird vorgeschlagen, dass an dem Grundgerüst ein Ballastgewicht angeordnet ist.

Der Ballastgewicht kann als variable Ballastierung gebildet sein. In eine flexible Blase, die z.B. ähnlich gebildet sein kann wie der Schwimmkörper (die Ausführungen hierzu gelten entsprechend) kann Wasser als Ballast in Kammern im Inneren gepumpt oder abgelassen werden kann. Dadurch kann die Eintauchtiefe und der Auftrieb der Lärmschutzplattform präzise an die jeweiligen Last- und Umweltbedingungen angepasst werden.

Die Ballastierung kann durch ein System gesteuert werden, das anhand von Sensoren die Lastverteilung und das Gleichgewicht des Grundgerüsts überwacht und bei Bedarf Gas in den Schwimmkörper hinein- oder herauspumpt. Auch kann ein Tarieren des Grundgerüsts durch Befüllen oder Ablassen von Wasser in/aus der Blase erfolgen.

Bei einer Ausführungsform wird vorgeschlagen, dass die Lärmschutzmittel zur Bildung eines Blasenschleiers gebildet sind, insbesondere das die Lärmschutzmittel schlauchförmig mit Auslassöffnungen gebildet sind.

Das Lärmschutzmittel kann schlauchförmig, insbesondere aus einem flexiblen Schlauch gebildet sein, das über das Grundgerüst am Meeresboden verlegt und ggf. dort fixiert wird. Das Lärmschutzmittel kann mit einer Vielzahl Löcher oder Düsen versehen sein, durch die, bevorzugt kontinuierlich, Druckgas ausgestoßen wird. Diese Luft strömt durch die Löscher oder Düsen ins Wasser und bildet aufsteigende Luftblasen, die den Schall dämpfen und reflektieren. Das Lärmschutzmittel kann ist über seine Längserstreckung mit vielen kleinen Löchern oder Düsen ausgestattet sein, die für eine gleichmäßige Freisetzung das Gases sorgen. Diese Löcher sind so bevorzugt dimensioniert, dass sie eine kontinuierliche Blasenbildung ermöglichen, um einen homogenen Blasenschleier zu erzeugen.

Das Material der Lärmschutzmittel kann Gummi oder Kunststoff sein, das gegen Korrosion, Salzwasser und mechanische Einwirkungen durch Seegang und Strömungen beständig ist. Das Material kann flexibel genug sein, um dem unebenen Meeresboden zu folgen.

Die Lärmschutzmittel können ist über bevorzugt flexible Gasleitungen mit einer Gasquelle an der Wasseroberfläche verbunden sein, z.B. einem Kompressor auf einem Versorgungsschiff oder einer Plattform. Der Kompressor erzeugt einen konstanten Gasstrom, der über den Schlauch zu den Düsen geleitet wird.

Die Gasversorgung kann durch Ventile oder Druckregler gesteuert werden, um sicherzustellen, dass der Blasenschleier unter verschiedenen Bedingungen - z. B. bei wechselndem Wasserdruck oder Strömungsverhältnissen - optimal funktioniert.

Die Lärmschutzmittel können über das Grundgerüst am Meeresboden verlegt werden. Das Grundgerüst kann mit Gewichten oder Ankern dort gesichert sein, um sicherzustellen, dass die Lärmschutzplattform stabil an Ort und Stelle bleibt, selbst bei starken Strömungen. Diese Verankerung verhindert, dass die Lärmschutzmittel verrutschen oder sich verformen.

Der Schlauch wird typischerweise teilkreisförmig, kreisförmig oder teiloval, oval um die Baustelle herum, wie z. B. um die Gründungsstruktur einer Offshore-Windkraftanlage angeordnet werden. Sobald Druckgas in den Schlauch eingeleitet wird, entweicht das Gas kontinuierlich durch die Düsen als kleine Blasen ins Wasser. Diese Blasen steigen an die Wasseroberfläche auf und bilden dabei eine durchgehende "Blasenwand" um die Baustelle. Die Blasen wirken wie eine akustische Barriere, indem sie die Schallwellen, die durch den Rammvorgang im Wasser entstehen, streuen, absorbieren und reflektieren. Die aufsteigenden Luftblasen im Blasenschleier verursachen eine Brechung der Schallwellen. Dies führt dazu, dass sich die Schallenergie auf eine größere Fläche verteilt und ihre Intensität verringert wird. Ein Teil der Schallenergie wird von den Luftblasen direkt absorbiert. Da die Schallausbreitung in Luft wesentlich geringer ist als in Wasser, bieten die Blasen eine effektive Möglichkeit, die Schallenergie zu dämpfen.

Gemäß einem Ausführungsbeispiel können in zumindest zwei verschiedenen Radii um die Baustelle herum in einem selben Winkelbereich zumindest zwei Lärmschutzplattformen hintereinander angeordnet werden. Dies ermöglicht es, einen mehrschichtigen Blasenschleier zu erzeugen. Dies verstärkt die Schallabsorption und erhöht die Effektivität bei besonders lauten Rammprozesen.

Gemäß einem Ausführungsbeispiel wird vorgeschlagen, dass die Lärmschutzmittel ein Anschlussventil aufweisen, die mit einer externen Gasquelle verbindbar sind. Die externe Gasquelle kann ein Kompressor sein. Der Kompressor kann als Teil des Lärmschutzsystems z.B. unmittelbar auf der Transportplattform angeordnet sein. Der Kompressor kann auch auf einem Versorgungsschiff angeordnet sein. Der Kompressor kann auf einer Plattform, z.B. einer Plattform einer Offshore Anlage, die bereits gegründet ist, installiert sein. Über das Ventil kann der Volumenstrom des Gases von der Gasquelle zu dem Lärmschutzmittel gesteuert sein. Das Ansteuern des Ventils kann automatisch erfolgen. Insbesondere kann mittels eines Sensors die Blasendichte in einer bestimmten Wassertiefe gemessen werden und abhängig hiervon kann das Ventil gesteuert werden. Auch kann ein Schallsensor den durch den Rammvorgang gemessenen Wasserschalldruck messen und abhängig hiervon das Ventil ansteuern. Auch kann das Ventil über eine Fernsteuerung angesteuert werden. Das Ventil ist bevorzugt oberhalb der Wasseroberfläche angeordnet. Das Ventil kann ein Kugelhahn sein.

Gemäß einem Ausführungsbeispiel wird vorgeschlagen, dass die Lärmschutzmittel einen aus einem festen Werkstoff gebildeten Vorhang aufweist, wobei der Werkstoff des Vorhangs eine geringere Dichte aufweist als Meerwasser bei 20°C, so dass der Vorhang ausgehend vom Grundgerüst hin zur Wasseroberfläche auftreiben kann.

Der Vorhang kann im Sinne eines Kofferdamms gebildet sein. Der Vorhang kann aus einem Material gefertigt sein, das gegenüber Wasser aufschwimmt und so eine flexible, schwimmende Barriere bildet. Der schwimmende Vorhang kann aus einem Material oder einer Kombination von Materialien gebildet sein, die eine geringe Dichte als Wasser bei 20°C haben und auf dem Wasser aufschwimmen, gleichzeitig aber ausreichend stabil und widerstandsfähig sind, um mechanischen Belastungen durch Strömungen, Wellen standzuhalten. Der Vorhang kann flexibel sein und wird so ausgelegt sein, dass er im Wesentlichen vertikal im Wasser positioniert bleibt, mit der oberen Kante an der Wasseroberfläche und der unteren Kante am Meeresboden.

Der Vorhang kann aus synthetischen Schaumstoffen gefertigt sein, wie beispielsweise expandiertes Polyethylen (EPE) oder Polyurethan (PU-Schaum), die eine hohe Schwimmfähigkeit bieten. Diese Materialien haben eine geringe Dichte und sind widerstandsfähig gegen Salzwasser, UV-Strahlung und mechanischen Abrieb. Alternativ können Verbundmaterialien mit einer wasserdichten Außenhülle und einem schwimmenden Kern verwendet werden. Außenhülle sorgt für zusätzliche Festigkeit und schützt den Vorhang vor äußeren Einflüssen, während der Kern den Auftrieb liefert.

In einer weiteren Ausführungsform kann der Vorhang mehrschichtig aufgebaut sein, wobei eine äußere Lage für Festigkeit sorgt und eine innere Lage, beispielsweise aus gasgefüllten Kammern oder leichtem Schaum, den Auftrieb gewährleistet. Diese Kombination bietet sowohl Schwimmfähigkeit als auch Stabilität. Die Kammern können wie zuvor für den Bubble Curtain beschrieben, ebenfalls mit Gas befüllt werden. Durch aufblasen oder ablassen von Gas kann der Auftrieb des Vorhangs reguliert werden. Beim Transport können die Kammern unbefüllt sein und der Vorhang kann kompakt an dem Grundgerüst befestigt sein. Nachdem das Grundgerüst zum Meeresboden abgelassen wurde und dort optional fixiert wurde, können die Kammern mit Gas befüllt werden.

Der Vorhang kann mit einer speziellen schallabsorbierenden Schicht versehen sein, die den Lärm, der sich durch das Wasser ausbreitet, dämpft. Diese Schicht könnte aus porösen Materialien oder speziellen Akustikpolstern bestehen, die den Schall reflektieren oder absorbieren.

An der oberen Kante des Vorhangs kann eine Schwimmleiste oder ein Auftriebskörper angebracht sein. Dieser kann sicherstellen, dass der Vorhang an der Wasseroberfläche schwimmt und eine vertikale Barriere im Wasser bildet. Diese Leiste besteht aus hohlen Rohren oder schaumgefüllten Zylindern, die die Stabilität an der Wasseroberfläche gewährleisten.

Der Vorhang passt sich durch seine flexible Struktur den Bewegungen des Wassers an. Durch die Verankerung durch das Grundgerüst am Boden bleibt er an Ort und Stelle, während der Auftrieb an der Wasseroberfläche für Stabilität sorgt. Diese Flexibilität ermöglicht es dem Vorhang, auch bei starkem Seegang oder wechselnden Strömungen seine Position zu halten und effektiv zu arbeiten.

Der Vorhang kann nach Abschluss der Baustelle wiederverwendet werden. Dazu kann das Gas aus den Kammern abgelassen werden. Der Vorhang kann zusammengerollt werden. Der Vorhang kann in diesem Zustand an dem Grundgerüst fixiert werden. Das Grundgerüst kann zuvor oder danach mittels der variablen Ballastierung aufgeschwommen sein.

Bei einer Ausführungsform wird vorgeschlagen, dass die Lärmschutzmittel aufblasbaren Hohlkörper aufweisen, der als Vorhang gebildet ist und über das Anschlussventil durch die externe Gasquelle mit Gas befüllbar ist. Wie bereits erläutert, kann der Vorhang zumindest eine Kammer aufweisen, die mit Gas befüllbar ist. Diese Kammer kann der Hohlkörper sein. Wie auch für den Bubble Curtain beschrieben, kann Gas zum Befüllen des Hohlkörpers eingesetzt werden. Die Beschreibung betreffend die Gaszufuhr gilt entsprechend.

Bei einer Ausführungsform wird vorgeschlagen, dass das Grundgerüst, insbesondere das Grundgerüst samt des Ballastgewichts unter Wasser eine größeren Abtriebskraft bewirken als eine Auftriebskraft des Lärmschutzmittels unter Wasser, insbesondere des Vorhang, insbesondere des mit Gas befüllten Hohlkörpers des Vorhangs. Das Grundgerüst kann über seinen Schwimmkörper einen Auftrieb erfahren, der größer ist als die Abtriebskraft der Lärmschutzplattform. Nach Ablassen des Gases aus dem Schwimmkörper kann das Grundgerüst zu Boden sinken. Das Grundgerüst kann mit einem derartigen Ballastgewicht ausgestattet sein, dass es selbst und die daran angeordneten Lärmschutzmittel, insbesondere der Vorhang oder der Schlauch, zu Boden sinkt. Das Ballastgewicht kann derart sein, dass selbst bei einem mit Gas gefüllten Lärmschutzmittel das Grundgerüst am Boden bleibt. Auch kann das Grundgerüst mit Ankern, Seilen, Pfosten oder dergleichen mechanisch im oder am Meeresboden verankert werden, insbesondere bevor die Lärmschutzmittel mit Gas befüllt werden.

Bei einer Ausführungsform wird vorgeschlagen, dass die Transportplattform einen motorischen, insbesondere elektromotorischen Antrieb aufweist. Der motorische Antrieb kann eine autonome Fortbewegung der Transportplattform von einem Hafen oder einer Küste zu einer Offshore-Baustelleermöglichen. Die Transportplattform kann mit einem oder mehreren Motoren, insbesondere Elektromotoren ausgestattet sein. Die Motoren können in Verbindung mit Propellern oder Wasserstrahlantrieben stehen.

Ein elektromotorischer Antrieb kann über ein in dem Lärmschutzsystem integriertes Batteriesystem gespeist sein. In einer bevorzugten Ausführungsform kann die Transportplattform zusätzlich mit Solarpanelen oder Windturbinen ausgestattet sein, um die Batterien während des Betriebs aufzuladen.

Das Antriebssystem ist mit einer Steuerungseinheit ausgestattet, die es ermöglicht, die die Transportplattform zu navigieren. Die Steuerungseinheit kann manuell oder ferngesteuert bedient werden.

In einer weiteren Ausführungsform kann die Transportplattform mit Navigationssystemen ausgerüstet sein, die Fahrten zu festgelegten Zielen ermöglichen.

Bei einer Ausführungsform wird vorgeschlagen, dass die Transportplattform mit dem Antrieb als schwimmende Drohne gebildet ist und mittels Fernsteuerung navigierbar ist. Die Drohne kann ein unbemanntes Wasserfahrzeug sein. Die Drohe kann mit Kameras und/oder Sensoren ausgestattet sein, um eine Navigation zur Offshore-Baustelle zu ermöglichen und das Platzieren der Lärmschutzplattform zu überwachen. Eine Drohne kann autonom operieren, gesteuert durch GPS und Bordcomputer. Eine Drohne kann aber auch ferngesteuert und manuell bedient werden.

Bei einer Ausführungsform wird vorgeschlagen, dass eine Mehrzahl von Lärmschutzplattformen mittels ihrer Koppelelemente miteinander verbunden sind und zumindest bogenförmig um eine Offshore Gründungsstruktur herum angeordnet sind. Um den Lärmschutz in einem größeren Winkelabschnitt um die Baustelle herum zu ermöglichen, können zwei oder mehr Lärmschutzplattformen in der beschriebenen Weise miteinander gekoppelt werden. Dann ist es möglich, die Lärmschutzplattformen bogenförmig nebeneinander um die Baustelle herum anzuordnen.

Zum Versenken des Grundgerüsts kann aus dem Schwimmkörper des Grundgerüsts Gas abgelassen werden. Wenn die Transportplattform die Lärmschutzplattform zum Aufstellort transportiert hat, kann die Lärmschutzplattform von der Transportplattform entkoppelt werden. Danach kann die Lärmschutzplattform zum Meeresboden versenkt werden. Die erfolgt bevorzugt durch Ablassen von Gas aus dem Schwimmkörper des Grundgerüsts und/oder durch Befüllen von Kammern (flexible Blase) im Inneren des Grundgerüsts mit Wasser.

Nachdem der Rammvorgang beendet ist und die Gründungsstruktur gegründet wurde, kann die Lärmschutzplattform wieder vom Meeresboden aufschwimmen. Hierzu kann der Schwimmkörper des Grundgerüsts mit Gas befüllt werden, so dass das Grundgerüst aufschwimmt.

Zum Aktivieren des Lärmschutzmittels kann das Lärmschutzmittel mit einer Gasquelle über das Ventil gekoppelt werden und mittels des Gases ein Blasenschleier erzeugt werden oder mittels des Gases der Vorhang vom Grundgerüst hin zu einer Wasseroberfläche aufschwimmen, wie zuvor beschrieben.

Weitere Merkmale und Vorteile des Offshore-Lärmschutzsystems und des Verfahrens ergeben sich aus der nachfolgenden Beschreibung von Ausführungsbeispielen, wobei auf die beigefügte Zeichnung Bezug genommen wird.

In der Zeichnung zeigen
- Fig. 1: eine schematische Anordnung von Offshore Bauwerken, welche mittels Rammen gegründet werden können;
- Fig. 2: eine schematische Darstellung eines Cofferdams und eines Bubble Curtains;
- Fig. 3a: eine schematische Darstellung eines Grundgerüsts einer Lärmschutzplattform gemäß einem Ausführungsbeispiel;
- Fig. 3b: eine schematische Darstellung einer Lärmschutzplattform gemäß einem Ausführungsbeispiel mit einem Grundgerüst nach Fig. 3a;
- Fig. 4a, b: eine schematische Darstellung einer Lärmschutzplattform gemäß einem Ausführungsbeispiel;
- Fig. 5: eine schematische Darstellung einer Lärmschutzplattform mit einer Transportplattform gemäß einem Ausführungsbeispiel;
- Fig. 6a, b: eine schematische Darstellung einer Installation einer Lärmschutzplattform gemäß einem Ausführungsbeispiel;
- Fig. 7: eine schematische Darstellung von mehreren um eine Gründungsstruktur angeordneten Lärmschutzplattformen gemäß einem Ausführungsbeispiel;

Fig. 1 zeigt schematische drei Gründungsstrukturen 2a, b, c. Gezeigt ist einerseits ein Monopile 2a, auf dem eine Windenergieanlage 4 installiert ist. Der Monopile 2a ist im Meeresboden 6 gegründet.

Auch gezeigt ist ein Tripod 2b, welches auf genutzt werden kann, eine Windenergieanlage 4 zu tragen, jedoch auch, um z.B. eine Offshore Plattform, z.B. eine Transformator Substation 8 zu tragen.

Auch kann ein nicht gezeigtes Jacket mittels Pfählen gegründet werden. Ein Pfahl 2c ist ebenfalls gezeigt. Der Pfahl 2c wird als Gründungsstruktur mittels Ramme 10 in den Meeresboden 6 gerammt.

Beim Rammvorgang entstehe ein enormer Schalldruck. Um diesen Schalldruck zu dämpfen, wird ein Cofferdam oder ein Bubble Curtain eingesetzt.

Fig. 2 zeigt schematisch, wie um einen Pfahl 2c ein Cofferdam 12 gelegt ist. Der Cofferdam liegt in einer Entfernung von weniger als einem Meter bis hin zu einigen Metern um den Pfahl herum und ist aus massivem Material, z.B. Stahl gebildet.

Neben dem Cofferdam 12 kann auch ein Bubble Curtain zum Einsatz kommen. Hierbei wird in einer Entfernung zwischen 30m und 150m um den Pfahl 2c herum, ein Schlauch 14 verlegt. Der Schlauch 14 wird mit Druckluft beaufschlagt und Luftblasen 14a steigen vom Meeresboden 6 zur Wasseroberfläche auf.

Wie erläutert, haben beide Systeme den Nachteil, dass diese nicht flexibel genug eingesetzt werden können und logistische Herausforderungen sind.

Fig. 3a zeigt ein Grundgerüst 20. Das Grundgerüst 20 kann aus metallischen Streben gebildet sein oder als eine geschlossene Struktur. Innerhalb des Grundgerüsts 20 oder seitlich davon können Schwimmkörper 22 angeordnet sein. Die Schwimmkörper 22 können als flexible Blase gebildet sein und mit Druckluft gefüllt werden. Durch Veränderung des Gasdrucks und mithin des Gasvolumens kann der Auftrieb des Schwimmkörpers 22 variiert werden. Neben dem Schwimmkörper 22 kann auch ein Ballastgewicht vorgesehen sein. Ein oder mehrere Schwimmkörper 22 können über eine Rohrleitung 22a mit einem Ventil 22b verbunden sein. Über das Ventil 22b kann der Gasstrom in und aus den Schwimmkörpern 22 reguliert werden. An das Ventil 22b kann ein Druckluftkompressor (nicht gezeigt), der z.B. auf einen Schiff oder der nachfolgend diskutierten Transportplattform aufgestellt ist, angeschlossen werden und darüber kann Luft in den Schwimmkörper 22 geblasen werden. Unter dem Begriff Rohr sind vorliegend sowohl starre Rohre als auch flexible Schläuche zu verstehen.

An dem Grundgerüst 20 kann ein oder mehrere Koppelelemente 24 angeordnet sein. Die Koppelelemente 24 können dazu eingerichtet sein, miteinander formschlüssig und/oder kraftschlüssige verbunden zu werden. Somit können mehrere Grundgerüste 20 miteinander verbunden werden. Dies kann erfolgen, wenn die Grundgerüste 20 noch auf der Wasseroberfläche schwimmen und anschließend können die Grundgerüste auf den Meeresboden 6 versenkt werden, oder die Koppelung kann erfolgen, wenn die Grundgerüste 20 bereits auf dem Meeresboden 6 aufliegen.

Fig. 3b zeigt eine andere Ansicht eines Grundgerüsts 20. Zu erkennen ist, dass seitlich des Grundgerüsts zwei Schläuche 26 befestigt sind. Diese Schläuche 26 haben entlang ihrer Längserstreckung Löcher 26a oder Düsen. Über ein Ventil 26b können die Schläuche 26 mit Druckluft beaufschlagt werden. Die Ausführungen zu den Schwimmkörpern 22 gelten entsprechend. Zu erkennen ist, dass die Schläuche 26 entlang der Längserstreckung des Grundgerüsts 20 an diesem befestigt sind.

Fig 4a zeigt einen seitliche Ansicht eines Grundgerüsts 20 in seiner Längserstreckung. Zu erkennen ist, dass auf einer Oberseite des Grundgerüsts 20 ein zusammengefalteter Vorhang 28 befestigt ist. Der Vorhang 28 ist über eine Rohrleitung 28a mit einem Ventil 28b verbunden, über das entsprechend der obigen Ausführungen Druckluft in den Vorhang 28 eingeblasen werden kann. In dem Vorhang 28 sind Luftkammer, die sich bei Beaufschlagung mit Druckluft aufblasen und der Vorhang 28 sich entfaltet und im Wasser auftreibt. Fig. 4b zeigt den Vorhang 28 in aufgeblasener Form. Der Vorhang 28 reicht bevorzugt vom Meeresboden 6 bis hin zur Wasseroberfläche.

Fig. 5 zeigt ein Lärmschutzsystem 40 mit einer Lärmschutzplattform 30 umfassend das Grundgerüst 20 und den Vorhang 28 und/oder den Schlauch 26 und mit einer mit der Lärmschutzplattform 30 verbundene Transportplattform 32. Die Transportplattform 32 hat einen Schwimmkörper 34, oder eine Ballastierung, über die die Transportplattform 32 im Wasser tariert werden kann. Innerhalb der Transportplattform 32 ist eine Steuereinheit 36 angeordnet, über die die Transportplattform 32 angesteuert werden kann und die dort vorgesehenen Einrichtungen kontrolliert werden können.

Die Transportplattform 32 hat darüber hinaus auch einen Energiespeicher 38, über den die Steuereinheit und eine Antriebseinheit 42 mit Energie versorgt werden können. Über eine lösbare Verbindung 42 ist die Transportplattform 32 mit einer oder mehreren Lärmschutzpattformen verbunden.

Mit Hilfe der Transportplattform 32 kann, wie in Fig. 6a gezeigt ist, die Lärmschutzplattform 30 schwimmend zu einem Aufstellort transportiert werden. Fig. 6a zeigt, wie die Transportplattform 32 an einen zu rammenden Pfahl 2c navigiert ist. Wenn die Transportplattform an den Zielort navigiert ist, kann die Verbindung 42 zwischen Transportplattform 32 und Lärmschutzplattform 20 getrennt werden. Über nicht gezeigte Rohre oder Schläuche können die Ventile 22b, 26b, 28 jeweils mit einem oder jeweils einem Druckluftkompressor verbunden werden. Auch können mehrere Grundgerüste 20 mehrerer Lärmschutzplattformen miteinander verkoppelt werden.

Anschließend können die Grundgerüste 20 versenkt werden. In Fig. 6b ist gezeigt, wie die Grundgerüste 20 zum Meeresboden 6 abgesunken sind. Die Grundgerüste können ballastiert sein oder mit Hilfe geeigneter Anker am Meeresboden verankert werden. Dann kann Druckluft in den Vorhang 28 eingeblasen werden oder in die Schläuche 26. Der Vorhang steigt auf, wie in Fig. 6b gezeigt und bildet eine Art Cofferdam. Im Falle der Verwendung von Schläuchen 26 bildet sich ein Bubble Curtain, der vom Meeresboden 6 zur Wasseroberfläche aufsteigt.

Fig. 7 zeigt, wie mehrere Lärmschutzplattformen 30, die mittels Koppelelementen 24 miteinander verbunden sind. Die Lärmschutzplattformen 30 haben gebogene Grundgerüste und sind in jeweils einem Winkelabschnitt β um den Pfahl 2c herum angeordnet. Die verkoppelten Lärmschutzplattformen umschließen den Pfahl 2c in einem größeren Winkelabschnitt α. Wie zu erkennen ist, überlappen die Lärmschutzplattformen 30 in einem Winkelabschnitt δ, so dass sichergestellt ist, dass der Lärmschutz in einem geschlossenen Winkelabschnitt α um den Pfahl 2c herum gewährleistet ist.

### Bezugszeichenliste

- 2a: Monopile
- 2c: Pfahl
- 2b: Tripod
- 4: Windenergieanlage
- 6: Meeresboden
- 8: Substation
- 10: Ramme
- 12: Cofferdam
- 14: Schlauch
- 14a: Luftblasen
- 20: Grundgerüst
- 22: Schwimmkörper
- 22a: Rohrleitung
- 22b: Ventil
- 24: Koppelelement
- 26: Schlauch
- 26a: Löcher
- 26b: Ventil
- 28: Vorhang
- 28a: Rohrleitung
- 28b: Ventil
- 30: Lärmschutzplattform
- 32: Transportplattform
- 34: Schwimmkörper
- 36: Steuereinheit
- 38: Energiespeicher
- 40: Lärmschutzsystem
- 42: Verbindung

## Patentansprüche

1. Offshore-Lärmschutzsystem mit
- zumindest einer Lärmschutzplattform, die zum zumindest teilweisen umlaufenden Umschließen einer Gründungsstruktur gebildet ist,
- zumindest einer Transportplattform, die zum schwimmenden Transport der Lärmschutzplattform gebildet ist,
- zumindest einem Befestigungsmitteln, das zum lösbaren Verbinden der Lärmschutzplattform mit der Transportplattform gebildet ist, wobei
- an der Lärmschutzplattform Lärmschutzmittel befestigt sind.

2. Offshore-Lärmschutzsystem nach Anspruch 1,
**dadurch gekennzeichnet,**
- **dass** die Lärmschutzplattform zumindest ein Koppelelement aufweist, das zum lösbaren Verbinden der Lärmschutzplattform mit zumindest einem weiteren Koppelelement einer weiteren Lärmschutzplattform gebildet ist.

3. Offshore-Lärmschutzsystem nach einem der vorangehenden Ansprüche,
**dadurch gekennzeichnet,**
- **dass** zumindest zwei Koppelelemente mittels Formschluss, insbesondere durch Verschraubung, Verzahnung oder Verriegelung miteinander verbindbar sind oder dass zumindest zwei Koppelelemente mittels Kraftschluss, insbesondere durch eine magnetische oder elektromagnetische Verbindung, miteinander verbindbar sind.

4. Offshore-Lärmschutzsystem nach einem der vorangehenden Ansprüche,
**dadurch gekennzeichnet,**
- **dass** die Lärmschutzplattform ein mechanisch formstabiles, der Lärmschutzplattform formgebendes Grundgerüst aufweist, wobei das Grundgerüst in seiner Längserstreckung bogenförmig oder gerade ist.

5. Offshore-Lärmschutzsystem nach einem der vorangehenden Ansprüche,
**dadurch gekennzeichnet,**
- **dass** die Lärmschutzmittel entlang der Längserstreckung des Grundgerüsts an dem Grundgerüst befestigt ist.

6. Offshore-Lärmschutzsystem nach einem der vorangehenden Ansprüche,
**dadurch gekennzeichnet,**
- **dass** das Koppelelement an dem Grundgerüst angeordnet ist.

7. Offshore-Lärmschutzsystem nach einem der vorangehenden Ansprüche,
**dadurch gekennzeichnet,**
- **dass** das Grundgerüst und/oder die Transportplattform einen Schwimmköper aufweist, wobei ein am Schwimmkörper angeordnetes Ventil einen Gasvolumenstrom in den und aus dem Schwimmkörper steuert.

8. Offshore-Lärmschutzsystem nach einem der vorangehenden Ansprüche,
**dadurch gekennzeichnet,**
- **dass** das Grundgerüst zumindest ein Ballastgewicht aufweist, um ein Absinken des Grundgerüsts unter die Meeresoberfläche zu bewirken.

9. Offshore-Lärmschutzsystem nach einem der vorangehenden Ansprüche,
**dadurch gekennzeichnet,**
- **dass** die Lärmschutzmittel zur Bildung eines Blasenschleiers gebildet sind, insbesondere das die Lärmschutzmittel schlauchförmig mit Auslassöffnungen gebildet sind und/oder
- **dass** die Lärmschutzmittel ein Anschlussventil aufweisen, die mit einer externen Gasquelle verbindbar sind.

10. Offshore Lärmschutzsystem nach einem der vorangehenden Ansprüche,
**dadurch gekennzeichnet,**
- **dass** die Lärmschutzmittel einen aus einem festen Werkstoff gebildeten Vorhang aufweist, wobei der Werkstoff des Vorhangs eine geringere Dichte aufweist als Meerwasser bei 20°C, so dass der Vorhang ausgehend vom Grundgerüst hin zur Wasseroberfläche auftreiben kann.

11. Offshore-Lärmschutzsystem nach einem der vorangehenden Ansprüche,
**dadurch gekennzeichnet,**
- **dass** die Lärmschutzmittel aufblasbaren Hohlkörper aufweisen, der als Vorhang gebildet ist und über das Anschlussventil durch die externe Gasquelle mit Gas befüllbar ist.

12. Offshore-Lärmschutzsystem nach einem der vorangehenden Ansprüche,
**dadurch gekennzeichnet,**
- **dass** das Grundgerüst, insbesondere das Grundgerüst samt des Ballastgewichts unter Wasser eine größeren Abtriebskraft bewirken als eine Auftriebskraft des Lärmschutzmittels unter Wasser, insbesondere des Vorhang, insbesondere des mit Gas befüllten Hohlkörpers des Vorhangs.

13. Offshore-Lärmschutzsystem nach einem der vorangehenden Ansprüche,
**dadurch gekennzeichnet,**
- **dass** die Transportplattform einen motorischen, insbesondere elektromotorischen Antrieb aufweist und/oder
- **dass** die Transportplattform mit dem Antrieb als schwimmende Drohne gebildet ist und mittels Fernsteuerung navigierbar ist.

14. Offshore-Lärmschutzsystem nach einem der vorangehenden Ansprüche,
**dadurch gekennzeichnet,**
**. dass** eine Mehrzahl von Lärmschutzplattformen mittels ihrer Koppelelemente miteinander verbunden sind und zumindest bogenförmig um eine Offshore Gründungsstruktur herum angeordnet sind.

15. Verfahren zum Betreiben eines Offshore-Lärmschutzsystems nach einem der vorangehenden Ansprüche, bei dem
- die Transportplattform mit der Lärmschutzplattform mittels der Befestigungsmittel lösbar gekoppelt wird,
- die Transportplattform anschließend zusammen mit der Lärmschutzplattform über Wasser zu einem Installationsort navigiert wird,
- die Befestigungsmittel gelöst und die Transportplattform von der Lärmschutzplattform entkoppelt wird,
- das Grundgerüst auf den Meeresboden versenkt wird und abschließend die Lärmschutzmittel aktiviert werden.
